# EUROPÄISCHE PATENTSCHRIFT

(11) **EP 3 607 111 B1**
(45) Veröffentlichungstag und Bekanntmachung des Hinweises auf die Patenterteilung: **01.09.2021**
(21) Anmeldenummer: 18723765.6
(22) Anmeldetag: 02.05.2018
(51) Int. Cl.: C25B 1/23, C25B 3/03, C25B 3/07, C25B 3/26, C25B 9/21, C25B 9/23, C25B 15/08

(54) **ZWEI-MEMBRAN-AUFBAU ZUR ELEKTROCHEMISCHEN REDUKTION VON CO2**
TWO-MEMBRANE CONSTRUCTION FOR ELECTROCHEMICALLY REDUCING CO2
STRUCTURE À DEUX MEMBRANES POUR LA RÉDUCTION ÉLECTROCHIMIQUE DE CO2

(30) Priorität: 22.05.2017 DE 102017208610
(43) Veröffentlichungstag der Anmeldung: 12.02.2020
(73) Patentinhaber: Siemens Energy Global GmbH & Co. KG, 81739 München (DE)
(72) Erfinder: SCHMID, Bernhard, 52349 Düren (DE); RELLER, Christian, 32425 Minden (DE); SCHMID, Günter, 91334 Hemhofen (DE)
(86) Internationale Anmeldenummer: PCT/EP2018/061102
(87) Internationale Veröffentlichungsnummer: WO 2018/215174

(56) Entgegenhaltungen:
- WO-A1-2017/222382
- CN-A- 1 275 535
- CN-A- 104 593 810
- US-A- 4 357 217
- US-A- 5 437 771
- US-A1- 2017 037 522

## Beschreibung

Die vorliegende Erfindung betrifft eine Elektrolysezelle, umfassend einen Kathodenraum umfassend eine Kathode, eine erste Ionenaustauschermembran, welche an den Kathodenraum angrenzt, einen Anodenraum umfassend eine Anode, und eine zweite Ionenaustauschermembran, welche an den Anodenraum angrenzt, eine Elektrolyseanlage umfassend die erfindungsgemäße Elektrolysezelle, sowie ein Verfahren zur Elektrolyse von CO₂ unter Verwendung der erfindungsgemäßen Elektrolysezelle oder der erfindungsgemäßen Elektrolyseanlage.

### Stand der Technik

Durch die Verbrennung von fossilen Brennstoffen wird momentan etwa 80% des weltweiten Energiebedarfs gedeckt. Durch diese Verbrennungsprozesse wurden im Jahr 2011 weltweit circa 34.032,7 Millionen Tonnen Kohlenstoffdioxid (CO₂) in die Atmosphäre emittiert. Diese Freisetzung ist der einfachste Weg, auch große Mengen an CO₂ (Braunkohlekraftwerke über 50000 t pro Tag) zu entsorgen.

Die Diskussion über die negativen Auswirkungen des Treibhausgases CO₂ auf das Klima hat dazu geführt, dass über eine Wiederverwertung von CO₂ nachgedacht wird. Thermodynamisch gesehen liegt CO₂ sehr niedrig und kann daher nur schwer wieder zu brauchbaren Produkten reduziert werden.

In der Natur wird das CO₂ durch Fotosynthese zu Kohlenhydraten umgesetzt. Dieser zeitlich und auf molekularer Ebene räumlich in viele Teilschritte aufgegliederte Prozess ist nur sehr schwer großtechnisch kopierbar. Den im Vergleich zur reinen Fotokatalyse momentan effizienteren Weg stellt die elektrochemische Reduktion des CO₂s dar. Eine Mischform ist die lichtunterstütze Elektrolyse bzw. die elektrisch unterstützte Fotokatalyse. Beide Begriffe sind synonym zu verwenden, je nach Blickwinkel des Betrachters.

Wie bei der Fotosynthese wird bei diesem Prozess unter Zufuhr von elektrischer Energie (ggf. fotounterstützt), welche aus regenerativen Energiequellen wie Wind oder Sonne gewonnen wird, CO₂ in ein energetisch höherwertiges Produkt wie CO, CH₄, C₂H₄, etc. umgewandelt. Die bei dieser Reduktion erforderliche Energiemenge entspricht im Idealfall der Verbrennungsenergie des Brennstoffes und sollte nur aus regenerativen Quellen stammen. Eine Überproduktion von erneuerbaren Energien steht jedoch nicht kontinuierlich zur Verfügung, sondern momentan nur zu Zeiten mit starker Sonneneinstrahlung und kräftigem Wind. Dies wird sich mit dem weiteren Ausbau von erneuerbaren Energien jedoch in naher Zukunft weiter verstärken.

Systematische Untersuchungen der elektrochemischen Reduktion von Kohlenstoffdioxid sind noch ein relativ junges Entwicklungsfeld. Erst seit wenigen Jahren gibt es Bemühungen, ein elektrochemisches System zu entwickeln, das eine akzeptable Kohlenstoffdioxidmenge reduzieren kann. Forschungen im Labormaßstab haben gezeigt, dass zur Elektrolyse von Kohlenstoffdioxid bevorzugt Metalle als Katalysatoren einzusetzen sind. Aus der Veröffentlichung Electrochemical CO₂ reduction on metal electrodes von Y. Hori, veröffentlicht in: C. Vayenas, et al. (Eds.), Modern Aspects of Electrochemistry, Springer, New York, 2008, pp. 89-189, sind beispielhaft Faraday Effizienzen (FE) an unterschiedlichen Metallkathoden zu entnehmen, von denen beispielhaft einige in Tabelle 1 gezeigt sind.

**Tabelle 1: Faraday Effizienzen für die Umwandlung von CO₂ in verschiedene Produkte an verschiedenen Metallelektroden**

| Elektrode | CH₄ | C₂H₄ | C₂H₅OH | C₃H₇OH | CO | HCOO⁻ | H₂ | Total |
|---|---|---|---|---|---|---|---|---|
| Cu | 33.3 | 25.5 | 5.7 | 3.0 | 1.3 | 9.4 | 20.5 | 103.5 |
| Au | 0.0 | 0.0 | 0.0 | 0.0 | 87.1 | 0.7 | 10.2 | 98.0 |
| Ag | 0.0 | 0.0 | 0.0 | 0.0 | 81.5 | 0.8 | 12.4 | 94.6 |
| Zn | 0.0 | 0.0 | 0.0 | 0.0 | 79.4 | 6.1 | 9.9 | 95.4 |
| Pd | 2.9 | 0.0 | 0.0 | 0.0 | 28.3 | 2.8 | 26.2 | 60.2 |
| Ga | 0.0 | 0.0 | 0.0 | 0.0 | 23.2 | 0.0 | 79.0 | 102.0 |
| Pb | 0.0 | 0.0 | 0.0 | 0.0 | 0.0 | 97.4 | 5.0 | 102.4 |
| Hg | 0.0 | 0.0 | 0.0 | 0.0 | 0.0 | 99.5 | 0.0 | 99.5 |
| In | 0.0 | 0.0 | 0.0 | 0.0 | 2.1 | 94.9 | 3.3 | 100.3 |
| Sn | 0.0 | 0.0 | 0.0 | 0.0 | 7.1 | 88.4 | 4.6 | 100.1 |
| Cd | 1.3 | 0.0 | 0.0 | 0.0 | 13.9 | 78.4 | 9.4 | 103.0 |
| Tl | 0.0 | 0.0 | 0.0 | 0.0 | 0.0 | 95.1 | 6.2 | 101.3 |
| Ni | 1.8 | 0.1 | 0.0 | 0.0 | 0.0 | 1.4 | 88.9 | 92.4 |
| Fe | 0.0 | 0.0 | 0.0 | 0.0 | 0.0 | 0.0 | 94.8 | 94.8 |
| Pt | 0.0 | 0.0 | 0.0 | 0.0 | 0.0 | 0.1 | 95.7 | 95.8 |
| Ti | 0.0 | 0.0 | 0.0 | 0.0 | 0.0 | 0.0 | 99.7 | 99.7 |

In Tabelle 1 sind Faraday Effizienzen FE (in [%]) von Produkten angegeben, die bei der Kohlenstoffdioxid-Reduktion an verschiedenen Metallelektroden entstehen. Die angegebenen Werte gelten hierbei für eine 0,1 M Kaliumhydrogencarbonatlösung als Elektrolyt.

Wie aus Tabelle 1 ersichtlich bietet die elektrochemische Reduktion von CO₂ an Festkörperelektroden in wässrigen Elektrolytlösungen eine Vielzahl an Produktmöglichkeiten.

Derzeit wird die Elektrifizierung der chemischen Industrie diskutiert. Dies bedeutet, dass chemische Grundstoffe oder Treibstoffe bevorzugt aus CO₂ und/oder CO und/oder H₂O unter Zuführung überschüssiger elektrischer Energie bevorzugt aus regenerativen Quellen hergestellt werden sollen. In der Einführungsphase einer solchen Technologie wird angestrebt, dass der ökonomische Wert eines Stoffes deutlich größer ist als sein Heizwert bzw. Brennwert.

Elektrolyse-Verfahren haben sich in den letzten Jahrzehnten deutlich weiterentwickelt. Die PEM (proton exchange membrane; Protonen-Austausch-Membran) Wasserelektrolyse konnte zu hohen Stromdichten hin optimiert werden. Große Elektrolyseure mit Leistungen im Megawatt-Bereich werden bereits auf dem Markt eingeführt.

Die US 2017/037522 A1 offenbart eine elektrochemische Vorrichtung, welche Kohlendioxid in ein Ameisensäure-Reaktionsprodukt umwandelt.

In der US 4 357 217 A sind ein Apparat und ein Verfahren zur Herstellung von Wasserstoffperoxid beschrieben, welche eine Zelle mit drei Räumen mit einer säurebeständigen Anode, einer Gasdiffusions-Kathode sowie einer Anionen- und Kationenmembran verwenden.

Der US 5 437 771 A ist eine Elektrolysezelle zur Herstellung von Alkalihydroxid oder Wasserstoffperoxid zu entnehmen.

Die CN 1 275 535 A offenbart ein Verfahren zur elektrolytischen Trennung von Säure und Alkali aus Abfallsäure und Abfallalkali, und die CN 104 593 810 A ein Verfahren zur Herstellung von Tetramethylammoniumhydroxid durch ein bioelektrochemisches System mit kontinuierlichem Fluss.

Für die CO₂-Elektrolyse gestaltet sich eine solche Weiterentwicklung jedoch schwieriger, insbesondere im Hinblick auf den Stofftransport sowie lange Laufzeiten.

Es ist daher eine Aufgabe der vorliegenden Erfindung, eine Elektrolysezelle bzw. Elektrolyseanlage bereitzustellen, welche einen effizienten Stofftransport und lange Laufzeiten ermöglicht und insbesondere Salzverkrustungen an einer Kathode vermeiden kann.

### Zusammenfassung der Erfindung

Das hier dargelegte Elektrolyseur-Konzept stellt einen möglichen Aufbau zur CO₂ Elektrolyse dar, der gezielt darauf ausgelegt ist, eine Salzverkrustung an der Kathode sowie eine CO₂-Kontamination des Anodenabgases zu vermeiden. Er ist damit auf einen effizienten Stofftransport und lange Laufzeiten optimiert. Die Erfinder haben hierzu Konzepte entwickelt, die darauf ausgelegt sind, bekannte Ausfallmechanismen gezielt zu unterdrücken. Gleichzeitig ermöglichen die hier gezeigten Aufbauten den Einsatz hochleitfähiger Elektrolyten, was zur Verbesserung der Energieeffizienz und Raum-Zeit-Ausbeute beiträgt.

In einem ersten Aspekt betrifft die vorliegende Erfindung eine Elektrolysezelle, umfassend
- einen Kathodenraum umfassend eine Kathode;
- eine erste Ionenaustauschermembran, welche einen Anionenaustauscher enthält und welche an den Kathodenraum angrenzt;
- einen Anodenraum umfassend eine Anode; und
- eine zweite Ionenaustauschermembran, welche einen Kationenaustauscher enthält und welche an den Anodenraum angrenzt; weiter umfassend einen Salzbrückenraum, wobei der Salzbrückenraum zwischen der erste Ionenaustauschermembran und der zweite Ionenaustauschermembran angeordnet ist,
wobei die Kathode als Gasdiffusionselektrode, als poröse gebundene Katalysatorstruktur, als partikulärer Katalysator auf einem Träger, als Beschichtung eines partikulären Katalysators auf der ersten Ionenaustauschermembran, als poröser leitfähiger Träger, in den ein Katalysator imprägniert ist, oder als nicht geschlossenes Flächengebilde ausgebildet ist, welche(r/s) ein Anionenaustauschermaterial enthält, wobei die Kathode ein Metall umfasst, das ausgewählt ist aus Cu, Ag, Au, Zn, und/oder ein Salz davon, und wobei die Kathode einen hydrophilen Zusatz umfasst, der ausgewählt ist aus TiO₂, Al₂O₃, MgO₂, Polysulfonen, Polyimiden, Polybenzoxazolen, und Polyetherketonen.

Weiterhin offenbart ist eine Elektrolyseanlage, welche die erfindungsgemäße Elektrolysezelle umfasst, ein Verfahren zur Elektrolyse von CO₂, wobei eine erfindungsgemäße Elektrolysezelle oder eine erfindungsgemäße Elektrolyseanlage verwendet wird, wobei CO₂ an der Kathode reduziert wird und an der Kathode entstehendes Hydrogencarbonat durch die erste Ionenaustauschermembran zum Salzbrückenraum wandert, sowie die Verwendung der erfindungsgemäßen Elektrolysezelle oder der erfindungsgemäßen Elektrolyseanlage zur Elektrolyse von CO₂.

Weitere Aspekte der vorliegenden Erfindung sind den abhängigen Ansprüchen und der detaillierten Beschreibung zu entnehmen.

### Beschreibung der Figuren

Die beiliegenden Zeichnungen sollen Ausführungsformen der vorliegenden Erfindung veranschaulichen und ein weiteres Verständnis dieser vermitteln. Im Zusammenhang mit der Beschreibung dienen sie der Erklärung von Konzepten und Prinzipien der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander dargestellt. Gleiche, funktionsgleiche und gleich wirkende Elemente, Merkmale und Komponenten sind in den Figuren der Zeichnungen, sofern nichts anderes ausgeführt ist, jeweils mit denselben Bezugszeichen versehen.

Figuren 1 bis 3 zeigen schematisch Beispiele erfindungsgemäßer Elektrolyseanlagen mit erfindungsgemäßen Elektrolysezellen.

In Figur 4 ist schematisch ein weiteres Beispiel einer erfindungsgemäßen Elektrolysezelle dargestellt.

Darüber hinaus ist Figur 5 schematisch ein weiteres Beispiel einer erfindungsgemäßen Elektrolyseanlage mit einer erfindungsgemäßen Elektrolysezelle zu entnehmen.

Figur 6 ist eine schematische Skizze zur Veranschaulichung der Funktionsweise einer bipolaren Membran.

Figuren 7 und 8 zeigen eine graphische Veranschaulichung der Vorteile eines "Zero-Gap"-Aufbaus in Bezug auf Elektrodenabschattung durch mechanische Stützstrukturen.

Figuren 9 bis 12 zeigen schematisch Elektrolyseanlagen von Vergleichsbeispielen der vorliegenden Erfindung.

Fig. 13 zeigt Daten von Ergebnissen, welche in Beispiel 2 erhalten wurden.

### Detaillierte Beschreibung der Erfindung

### Definitionen

So nicht anderweitig definiert haben hierin verwendete technische und wissenschaftliche Ausdrücke dieselbe Bedeutung, wie sie von einem Fachmann auf dem Fachgebiet der Erfindung gemeinhin verstanden wird.

Gasdiffusionselektroden (GDE) sind Elektroden, in denen flüssige, feste und gasförmige Phasen vorliegen, und wo insbesondere ein leitender Katalysator eine elektrochemische Reaktion zwischen der flüssigen und der gasförmige Phase katalysiert.

Als hydrophob wird im Rahmen der vorliegenden Erfindung wasserabweisend verstanden. Hydrophobe Poren und/oder Kanäle sind erfindungsgemäß also solche, welche Wasser abweisen. Insbesondere sind hydrophoben Eigenschaften erfindungsgemäß mit Stoffen bzw. Molekülen mit unpolaren Gruppen assoziiert.

Als hydrophil wird im Gegensatz hierzu die Fähigkeit zur Wechselwirkung mit Wasser und anderen polaren Stoffen verstanden.

In der Anmeldung beziehen sich Mengenangaben auf Gew.%, soweit es nicht anderweitig angegeben oder aus dem Zusammenhang ersichtlich ist.

Der Normaldruck ist 101325 Pa = 1,01325 bar.

### Basische Anodenreaktion:

Bei einer basischen Anodenreaktion im Sinne der Erfindung handelt es sich um eine anodische Halbreaktion, bei der Kationen freigesetzt werden, die nicht Protonen oder Deuteronen sind. Beispiele sind die anodische Zersetzung von KCl oder von KOH

2 KCl **→** 2e⁻ + Cl₂ + 2K⁺

2 KOH **→** 4e⁻ + O₂ + 2H₂O + 4K⁺

### Saure Anodenreaktion:

Bei einer sauren Anodenreaktion im Sinne der Erfindung handelt es sich um eine anodische Halbreaktion, bei der Protonen oder Deuteronen freigesetzt werden. Beispiele sind die anodische Zersetzung von HCl oder von H₂O

2 HCl → 2e⁻ + Cl₂ + 2H⁺

2 H₂O → 4e⁻ + O₂ + 4H⁺

Darüber hinaus werden noch die folgenden Begriffsklärungen zum besseren Verständnis der Erfindung gegeben:

### Elektro-Osmose:

Unter Elektro-Osmose versteht man ein elektrodynamisches Phänomen, bei dem auf in Lösung befindliche Teilchen mit einem positiven Zeta-Potential eine Kraft hin zur Kathode und auf alle Teilchen mit negativem Zeta-Potential eine Kraft zur Anode wirkt. Findet an den Elektroden ein Umsatz statt, d.h. fließt ein galvanischer Strom, so kommt es auch zu einem Stoffstrom der Teilchen mit positivem Zeta-Potential zur Kathode, unabhängig davon, ob die Spezies an der Umsetzung beteiligt ist oder nicht. Entsprechendes gilt für ein negatives Zeta-Potential und die Anode. Ist die Kathode porös, wird das Medium auch durch die Elektrode hindurch gepumpt. Man spricht auch von einer Elektro-Osmotischen-Pumpe.

Die durch Elektro-Osmose bedingten Stoffströme können auch entgegengesetzt zu Konzentrationsgradienten fließen. Diffusionsbedingte Ströme, die die Konzentrationsgradienten ausgleichen können hierdurch überkompensiert werden. Die durch die Elektro-Osmose verursachten Stoffströme können insbesondere im Falle poröser Elektroden zu einer Flutung von Bereichen führen, die ohne anliegende Spannung nicht vom Elektrolyten gefüllt werden könnten. Daher kann dieses Phänomen zum Ausfall poröser Elektroden, insbesondere von Gasdiffusionselektroden, beitragen.

In einem ersten Aspekt betrifft die vorliegende Erfindung eine Elektrolysezelle, umfassend
- einen Kathodenraum umfassend eine Kathode;
- eine erste Ionenaustauschermembran, welche einen Anionenaustauscher enthält und welche an den Kathodenraum angrenzt;
- einen Anodenraum umfassend eine Anode; und
- eine zweite Ionenaustauschermembran, welche einen Kationenaustauscher enthält und welche an den Anodenraum angrenzt;
weiter umfassend einen Salzbrückenraum, wobei der Salzbrückenraum zwischen der erste Ionenaustauschermembran und der zweite Ionenaustauschermembran angeordnet ist,
wobei die Kathode als Gasdiffusionselektrode, als poröse gebundene Katalysatorstruktur, als partikulärer Katalysator auf einem Träger, als Beschichtung eines partikulären Katalysators auf der ersten Ionenaustauschermembran, als poröser leitfähiger Träger, in den ein Katalysator imprägniert ist, oder als nicht geschlossenes Flächengebilde ausgebildet ist, welche(r/s) ein Anionenaustauschermaterial enthält, wobei die Kathode ein Metall umfasst, das ausgewählt ist aus Cu, Ag, Au, Zn, und/oder ein Salz davon, und wobei die Kathode einen hydrophilen Zusatz umfasst, der ausgewählt ist aus TiO₂, Al₂O₃, MgO₂, Polysulfonen, Polyimiden, Polybenzoxazolen, und Polyetherketonen.

In der erfindungsgemäßen Elektrolysezelle sind der Kathodenraum, die erste Ionenaustauschermembran, welche einen Anionenaustauscher enthält und welche an den Kathodenraum angrenzt, der Anodenraum, die Anode, die zweite Ionenaustauschermembran, welche einen Kationenaustauscher enthält und welche an den Anodenraum angrenzt, sowie der Salzbrückenraum nicht besonders beschränkt, sofern die entsprechende Anordnung dieser Bestandteile in der Elektrolysezelle gegeben ist. Insbesondere wird hier der Salzbrückenraum durch die erste Ionenaustauschermembran und die zweite Ionenaustauschermembran begrenzt und ist weiterhin insbesondere nicht mit dem Anodenraum, der Anode, dem Kathodenraum und der Kathode direkt verbunden, sodass ein Stoffaustausch zwischen dem Salzbrückenraum und dem Kathodenraum bzw. der Kathode nur über die erste Ionenaustauschermembran erfolgt und zwischen dem Salzbrückenraum und dem Anodenraum bzw. der Anode nur über die zweite Ionenaustauschermembran erfolgt.

Der Kathodenraum, der Anodenraum und der Salzbrückenraum sind erfindungsgemäß nicht besonders beschränkt hinsichtlich Form, Material, Dimensionen, etc., insofern sie die Kathode, die Anode und die erste und die zweite Ionenaustauschermembran aufnehmen können. Die drei Räume können beispielsweise innerhalb einer gemeinsamen Zelle gebildet werden, wobei sie dann durch die erste und die zweite Ionenaustauschermembran entsprechend getrennt sein können. Für die einzelnen Räume können hierbei je nach durchzuführender Elektrolyse je Zuführ- und Abführeinrichtungen für Edukte und Produkte, beispielsweise in Form von Flüssigkeit, Gas, Lösung, Suspension, etc. vorgesehen sein, wobei diese ggf. auch jeweils rückgeführt werden können. Auch hierzu besteht keine Beschränkung, und die einzelnen Räume können in parallelen Strömen oder im Gegenstrom durchströmt werden. Beispielsweise kann bei einer Elektrolyse von CO₂ - wobei dieses noch weiterhin CO enthalten kann, also beispielsweise mindestens 20 Vol.% CO₂ enthält - dieses zur Kathode in Lösung, als Gas, etc. zugeführt werden, beispielsweise im Gegenstrom zu einem Elektrolyten im Salzbrückenraum. Hierbei besteht keine Einschränkung. Entsprechende Zuführmöglichkeiten bestehen auch beim Anodenraum und werden auch im Weiteren noch genauer ausgeführt. Die jeweilige Zufuhr kann sowohl kontinuierlich wie auch beispielsweise gepulst, etc. vorgesehen sein, wofür entsprechend Pumpen, Ventile, etc. in einer erfindungsgemäßen Elektrolyseanlage vorgesehen sein können, wie auch Kühl- und/oder Heizeinrichtungen, um entsprechend gewünschte Reaktionen an der Anode und/oder Kathode katalysieren zu können. Die Materialien der jeweiligen Räume bzw. der Elektrolysezelle und/oder der weiteren Bestandteile der Elektrolyseanlage können hierbei auch entsprechend an gewünschte Reaktionen, Reaktanden, Produkte, Elektrolyten, etc. geeignet angepasst werden. Darüber hinaus ist natürlich auch mindestens eine Stromquelle je Elektrolysezelle umfasst. Auch weitere Vorrichtungsteile, welche in Elektrolyseanlagen vorkommen, können in der erfindungsgemäßen Elektrolyseanlage bzw. der Elektrolysezelle vorgesehen sein.

Die Kathode kann an eine gewünschte Halbreaktion angepasst sein, beispielsweise hinsichtlich der Reaktionsprodukte. Die Kathode umfasst ein Metall, das ausgewählt ist aus Cu, Ag, Au, Zn, und/oder ein Salz davon. So kann beispielsweise eine Kathode zur Reduktion von CO₂ und ggf. CO ein Metall wie Cu, Ag, Au, Zn, etc. umfassen und/oder ein Salz davon, wobei geeignete Materialien an ein gewünschtes Produkt angepasst werden können. Der Katalysator kann somit je nach gewünschtem Produkt gewählt werden. Im Falle der Reduktion von CO₂ zu CO beispielsweise basiert der Katalysator bevorzugt auf Ag, Au, Zn und/oder deren Verbindungen wie Ag₂O, AgO, Au₂O, Au₂O₃, ZnO. Zur Herstellung von Kohlenwasserstoffen werden Cu oder Cu-haltige Verbindungen wie Cu₂O, CuO und/oder kupferhaltige Mischoxide mit anderen Metallen, etc., bevorzugt.

Die Kathode ist die Elektrode an der die reduktive Halbreaktion stattfindet. Sie ist erfindungsgemäß als Gasdiffusionselektrode, als poröse gebundene Katalysatorstruktur, als partikulärer Katalysator auf einem Träger, als Beschichtung eines partikulären Katalysators auf der ersten Ionenaustauschermembran, als poröser leitfähiger Träger, in den ein Katalysator imprägniert ist, oder als nicht geschlossenes Flächengebilde ausgebildet.
Folgende Ausführungsformen sind hierbei beispielsweise möglich:
- Gasdiffusionselektrode bzw. poröse gebundene Katalysatorstruktur, die gemäß bestimmten Ausführungsformen mittels eines geeigneten Ionomers, beispielsweise eines anionischen Ionomers, mit der ersten Ionenaustauschermembran, beispielsweise einer Anionenaustauschermembran (AEM) verklebt sein kann;
- Gasdiffusionselektrode bzw. poröse gebundene Katalysatorstruktur, die gemäß bestimmten Ausführungsformen partiell in die erste Ionenaustauschermembran, beispielsweise eine AEM, gepresst sein kann;
- partikulärer Katalysator, der mittels eines geeigneten Ionomers auf einen geeigneten Träger, beispielsweise einen porösen leitfähigen Träger, aufgebracht ist und gemäß bestimmten Ausführungsformen an der ersten Ionenaustauschermembran, beispielsweise einer AEM, anliegen kann;
- partikulärer Katalysator, der in die die erste Ionenaustauschermembran, beispielsweise eine AEM, eingepresst ist und beispielsweise entsprechend leitend verbunden ist;
- nicht geschlossenes Flächengebilde, z.B. ein Netz oder ein Streckmetall, das beispielsweise aus einem Katalysator besteht bzw. diesen umfasst oder mit diesem beschichtet ist und gemäß bestimmten Ausführungsformen an der ersten Ionenaustauschermembran, beispielsweise einer AEM, anliegt;
- poröser, leitfähiger Träger, der mit einem geeigneten Katalysator und ggf. einem Ionomer imprägniert ist und gemäß bestimmten Ausführungsformen an der ersten Ionenaustauschermembran, beispielsweise einer AEM, anliegt;
- nicht ionenleitfähige Gasdiffussionselektrode, die nachträglich mit einem geeigneten Ionomer, beispielsweise einem anionleitfähigen Ionomer, imprägniert wurde und gemäß bestimmten Ausführungsformen an der ersten Ionenaustauschermembran, beispielsweise einer AEM, anliegt.

Die entsprechenden Kathoden können hierbei auch in Kathoden übliche Materialien wie Binder, Ionomere, beispielsweise anionenleitfähige Ionomere, Füllstoffe, etc. enthalten, welche nicht besonders beschränkt sind. Die Kathode umfasst einen hydrophilen Zusatz umfasst, der ausgewählt ist aus TiO₂, Al₂O₃, MgO₂, Polysulfonen, Polyimiden, Polybenzoxazolen, und Polyetherketonen. Neben dem Katalysator und dem hydrophilen Zusatz kann die Kathode also gemäß bestimmten Ausführungsformen mindestens ein Ionomer, beispielsweise ein anionenleitfähiges Ionomer (z.B. Anionenaustauscherharz, welches z.B. verschiedene funktionelle Gruppen zum Ionenaustausch umfassen kann, welche gleich oder verschieden sein können, beispielsweise, tertiäre Amingruppen, Alkylammoniumgruppen und/oder Phosphoniumgruppen), ein, z.B. leitfähiges, Trägermaterial (z.B. ein Metall wie Titan), und/oder mindestens ein NichtMetall wie Kohlenstoff, Si, Bornitrid (BN), Bor-dotierten Diamant, etc., und/oder mindestens ein leitfähiges Oxid wie Indiumzinnoxid(ITO), Aluminiumzinkoxid (AZO) oder fluoriertes Zinnoxid (FTO) - beispielsweise zur Herstellung von Photoelektroden, und/oder mindestens ein Polymer basierend auf Polyacetylen, Polyethoxythiophen, Polyanilin oder Polypyrrol, wie beispielsweise in polymerbasierten Elektroden; nichtleitfähige Träger wie z.B. Polymernetze sind beispielsweise bei einer ausreichenden Leitfähigkeit der Katalysatorlage möglich), Binder (z.B. hydrophile und/oder hydrophobe Polymere, z.B. organische Binder, z.B. ausgewählt aus PTFE (Polytetrafluorethylen), PVDF (Polyvinyliendifluorid), PFA (Perfluoralkoxy-Polymeren), FEP (fluorierte Ethylen-Propylen-Copolymeren), PFSA (Perfluorsulfonsäure-Polymeren), und Mischungen davon, insbesondere PTFE), leitfähige Füllstoffe (z.B. Kohlenstoff), und/oder nicht leitfähige Füllstoffe (z.B. Glas) enthalten, welche nicht besonders beschränkt sind. Sie enthält hydrophile Zusätze, die ausgewählt sind aus TiO₂, Al₂O₃, MgO₂, Polysulfonen, z.B. Polyphenylsulfonen, Polyimiden, Polybenzoxazolen oder Polyetherketonen.

Die Kathode, insbesondere in Form einer Gasdiffusionselektrode, enthält eine anionenleitfähige Komponente.

Die Anode ist erfindungsgemäß nicht besonders beschränkt und kann an eine gewünschte Halbreaktion angepasst sein, beispielsweise hinsichtlich der Reaktionsprodukte. An der Anode, welche mit der Kathode mittels einer Stromquelle zur Bereitstellung der Spannung für die Elektrolyse elektrisch verbunden ist, findet im Anodenraum die Oxidation eines Stoffes statt. Darüber hinaus ist das Material der Anode nicht besonders beschränkt und hängt in erster Linie von der erwünschten Reaktion ab. Beispielhafte Anodenmaterialien umfassen Platin bzw. Platinlegierungen, Palladium bzw. Palladiumlegierungen und Glaskohlenstoff. Weitere Anodenmaterialien sind auch leitfähige Oxide wie dotiertes bzw. undotiertes TiO₂, Indiumzinnoxid (ITO), Fluor dotiertes Zinnoxid (FTO), Aluminium dotiertes Zinkoxid (AZO), Iridiumoxid, etc. Ggf. können diese katalytisch aktiven Verbindungen auch nur in Dünnfilmtechnologie oberflächlich aufgebracht sein, beispielsweise auf einem Titan und/oder Kohlenstoffträger. Der Anodenkatalysator ist nicht besonders beschränkt. Als Katalysator zur O₂- oder Cl₂-Erzeugung kommen beispielsweise auch IrOₓ (1.5 < x < 2) oder RuO₂ zum Einsatz. Diese können auch als Mischoxid mit anderen Metallen, z.B. TiO₂, vorliegen, und/oder auf einem leitfähigen Material wie C (in Form von Leitruß, Aktivkohle, Grafit, etc.) geträgert sein. Alternativ können auch Katalysatoren auf Fe-Ni oder Co-Ni Basis zur O₂-Erzeugung genutzt werden. Hierfür ist beispielsweise der unten beschriebene Aufbau mit bipolarer Membran bzw. Bipolar-Membran geeignet.

Die Anode ist die Elektrode an der die oxidative Halbreaktion stattfindet. Sie kann als Gasdiffusionselektrode, poröse Elektrode oder Vollelektrode bzw. solide Elektrode, etc. ausgebildet sein.
Folgende Ausführungsformen sind möglich:
- Gasdiffusionselektrode bzw. poröse gebundene Katalysatorstruktur, die gemäß bestimmten Ausführungsformen mittels eines geeigneten Ionomers, beispielsweise eines kationischen Ionomers, mit der zweiten Ionenaustauschermembran, beispielsweise einer Kationenaustauschermembran (CEM) verklebt sein kann;
- Gasdiffusionselektrode bzw. poröse gebundene Katalysatorstruktur, die gemäß bestimmten Ausführungsformen partiell in die zweite Ionenaustauschermembran, beispielsweise eine CEM, gepresst sein kann;
- partikulärer Katalysator, der mittels eines geeigneten Ionomers auf einen geeigneten Träger, beispielsweise einen porösen leitfähigen Träger, aufgebracht ist und gemäß bestimmten Ausführungsformen an der zweiten Ionenaustauschermembran, beispielsweise einer CEM, anliegen kann;
- partikulärer Katalysator, der in die die zweite Ionenaustauschermembran, beispielsweise eine CEM, eingepresst ist und beispielsweise entsprechend leitend verbunden ist;
- nicht geschlossenes Flächengebilde, z.B. ein Netz oder ein Streckmetall, das beispielsweise aus einem Katalysator besteht bzw. diesen umfasst oder mit diesem beschichtet ist und gemäß bestimmten Ausführungsformen an der zweiten Ionenaustauschermembran, beispielsweise einer CEM, anliegt;
- solide Elektrode, wobei in diesem Fall auch ein Spalt zwischen der zweiten Ionenaustauschermembran, beispielsweise einer CEM, und der Anode bestehen kann, wie beispielsweise in Fig. 3 und 4 gezeigt ist, wobei dies jedoch nicht bevorzugt ist;
- poröser, leitfähiger Träger, der mit einem geeigneten Katalysator und ggf. einem Ionomer imprägniert ist und gemäß bestimmten Ausführungsformen an der zweiten Ionenaustauschermembran, beispielsweise einer CEM, anliegt;
- nicht ionenleitfähige Gasdiffussionselektrode, die nachträglich mit einem geeigneten Ionomer, beispielsweise einem kationleitfähigen Ionomer, imprägniert wurde und gemäß bestimmten Ausführungsformen an der zweiten Ionenaustauschermembran, beispielsweise einer CEM, anliegt.

Auch die entsprechenden Anoden können in Anoden übliche Materialien wie Binder, Ionomere, z.B. auch kationenleitende Ionomere, beispielsweise enthaltend tertiäre Amingruppen, Alkylammoniumgruppen und/oder Phosphoniumgruppen), Füllstoffe, hydrophile Zusätze, etc. enthalten, welche nicht besonders beschränkt sind, welche beispielsweise auch oben bezüglich der Kathoden beschrieben sind.

In einer erfindungsgemäßen Elektrolysezelle können die oben beispielhaft genannten Elektroden beliebig miteinander kombiniert werden.

Die erste Ionenaustauschermembran, welche einen Anionenaustauscher enthält und welche an den Kathodenraum angrenzt, ist erfindungsgemäß nicht besonders beschränkt. Sie kann beispielsweise einen Anionenaustauscher in Form einer Anionenaustauscherschicht enthalten, wobei dann weitere Schichten wie nichtionenleitende Schichten enthalten sein können. Gemäß bestimmten Ausführungsformen ist die erste Ionenaustauschermembran eine Anionenaustauschermembran, also beispielsweise eine ionenleitfähige Membran (bzw. auch im weiteren Sinne eine Membran mit einer Kationenaustauscherschicht) mit positiv geladenen Funktionalsierungen, welche nicht besonders beschränkt ist. Ein bevorzugter Ladungstransport findet in der Anionenaustauscherschicht bzw. einer Anionenaustauschermenbran durch Anionen statt. Insbesondere dient die erste Ionenaustauschermembran und darin insbesondere Anionenaustauscherschicht bzw. eine Anionenaustauschermembran zur Bereitstellung eines Anionentransport entlang ortsfester fixierter positiver Ladungen. Dabei kann insbesondere das durch Elektro-osmotische Kräfte geförderte Eindringen eines Elektrolyten in die Kathode reduziert oder vollständig vermieden werden.

Eine geeignete erste Ionenaustauschermembran, beispielsweise Anionenaustauschermembran, zeigt gemäß bestimmten Ausführungsformen eine gute Benetzbarkeit durch Wasser und/oder wässrige Salzlösungen, eine hohe Ionenleitfähikeit, und/oder eine Toleranz der darin enthaltenen funktionellen Gruppen gegenüber hohen pH-Werten, zeigt insbesondere keine Hoffmann-Eliminierung. Eine beispielhafte erfindungsgemäße AEM ist die im Beispiel verwendete, von Tokuyama vertriebene A201-CE Membran, die von Dioxide Materials vertriebene "Sustainion" oder eine von Fumatech vertriebene Anionenaustauschermembran, wie z.B. Fumasep FAS-PET oder Fumasep FAD-PET.

Eine geeignete zweite Ionenaustauschermembran, beispielsweise eine Kationenaustauschermembran oder eine Bipolare Membran, enthält einen Kationenaustauscher, der im Kontakt mit dem Elektrolyten im Salzbrückenraum stehen kann. Ansonsten ist die zweite Ionenaustauschermembran, welche einen Kationenaustauscher enthält und welche an den Anodenraum angrenzt, nicht besonders beschränkt. Sie kann beispielsweise einen Kationenaustauscher in Form einer Kationenaustauscherschicht enthalten, wobei dann weitere Schichten wie nichtionenleitende Schichten enthalten sein können. Sie kann ebenso als bipolare Membran ausgebildet sein oder als Kationenaustauschermembran (CEM). Die Kationenaustauschermembran bzw. Kationenaustauscherschicht ist z.B. eine ionenleitfähige Membran bzw. ionenleitfähige Schicht mit negativ geladenen Funktionalsierungen. Ein bevorzugter Ladungstransport in die Salzbrücke erfolgt in der zweiten Ionenaustauschermembran durch Kationen. Beispielsweise sind kommerziell erhältliche Nafion® Membranen als CEM geeignet, oder auch die von Fumatech vertriebene Fumapem-F Membranen, die von Asahi Kasei vertiebene Aciplex, oder die von AGC vertriebenen Flemionmembranen. Grundsätzlich können aber auch andere mit stark sauren Gruppen (Gruppen wie Sulfonsäure, Phosphonsäure) modifizierte Polymer-Membranen eingesetzt werden.

Insbesondere unterbindet die zweite Ionenaustauschermembran den Übergang von Anionen, insbesondere HCO₃⁻, in den Anodenraum. Im folgenden Text wird für die zweite Ionenaustauschermembran der einfachere Fall der CEM angenommen, sofern diese nicht explizit als Bipolar-Membran ausgewiesen wird.

Eine geeignete zweite Ionenaustauschermembran, beispielsweise Kationenaustauschermembran, zeigt gemäß bestimmten Ausführungsformen eine gute Benetzbarkeit durch Wasser und wässrige Salzlösungen, eine hohe Ionenleitfähikeit, eine Stabilität gegenüber reaktive Spezies, die an der Anode generiert werden können (beispielsweise gegeben für perfluorierte Polymere, und/oder eine Stabilität in den erforderlichen pH-Regimen, je nach Anodenreaktion.

Gemäß bestimmten Ausführungsformen sind die erste Ionenaustauschermembran und/oder die zweite Ionenaustauschermembran hydrophil. Gemäß bestimmten Ausführungsformen sind die Anode und/oder Kathode zumindest teilweise hydrophil. Gemäß bestimmten Ausführungsformen sind die erste Ionenaustauschermembran und/oder die zweite Ionenaustauschermembran mit Wasser benetzbar. Um eine gute Ionenleitfähikeit der Ionomeren zu gewährleisten ist ein Quellen mit Wasser bevorzugt. Im Experiment hat sich gezeigt, dass schlecht benetzbare Membranen zu einer deutlichen Verschlechterung der ionischen Anbindung der Elektroden führen können.

Auch für einige der elektrochemischen Umsetzungen an den Katalysator-Elektroden ist die Präsenz von Wasser vorteilhaft.

z.B. 3 CO₂ + H₂O + 2e⁻ **→** CO + 2 HCO₃⁻

Daher haben die Anode und/oder Kathode gemäß bestimmten Ausführungsformen eine ausreichende Hydrophilie. Ggf. kann diese durch hydrophile Zusätze wie TiO₂, Al₂O₃, oder andere elektrochemisch inerte Metalloxide, etc. angepasst werden und ist an der Kathode angepasst.

Der Salzbrückenraum ist wie oben beschrieben nicht besonders beschränkt, insofern er zwischen der erste Ionenaustauschermembran und der zweite Ionenaustauschermembran angeordnet ist.

Die Kathode ist als Gasdiffusionselektrode, als poröse gebundene Katalysatorstruktur, als partikulärer Katalysator auf einem Träger, als Beschichtung eines partikulären Katalysators auf der ersten Ionenaustauschermembran, als poröser leitfähiger Träger, in den ein Katalysator imprägniert ist, oder als nicht geschlossenes Flächengebilde ausgebildet, welche(r/s) ein Anionenaustauschermaterial enthält. Gemäß bestimmten Ausführungsformen ist die Anode als Gasdiffusionselektrode, als poröse gebundene Katalysatorstruktur, als partikulärer Katalysator auf einem Träger, als Beschichtung eines partikulären Katalysators auf der zweiten Ionenaustauschermembran, als poröser leitfähiger Träger, in den ein Katalysator imprägniert ist, oder als nicht geschlossenes Flächengebilde ausgebildet, welche(r/s) ein Kationenaustauschermaterial enthält. Die verschiedenen Ausführungsformen der Kathode und Anode sind dabei beliebig miteinander kombinierbar.

Beispielhafte verschiedene Betriebsmodi einer Doppelmembran-Zelle sind in Figuren 1 bis 4 gezeigt - in Figuren 1 bis 3 auch in Verbindung mit weiteren Bestandteilen einer erfindungsgemäßen Elektrolyseanlage, auch im Hinblick auf das erfindungsgemäße Verfahren. In den Figuren wird beispielhaft eine CO₂-Reduktion zu CO angenommen. Grundsätzlich ist das Verfahren aber nicht auf diese Reaktion beschränkt sondern kann auch für beliebige andere Produkte, wie Kohlenwasserstoffe, bevorzugt gasförmige, verwendet werden.

Fig. 1 zeigt beispielhaft einen 2-Membran-Aufbau zur CO₂-Elektro-Reduktion mit einer sauren Anodenreaktion, Fig. 2 einen 2-Membran-Aufbau zur CO₂-Elektro-Reduktion mit einer basischen Anodenreaktion, und Fig. 3 einen Versuchsaufbau für eine Doppelmembran-Zelle, wie sie auch im erfindungsgemäßen Beispiel 1 verwendet wird. In diesen Figuren sind jeweils die Kathode K im Kathodenraum I und die Anode A im Anodenraum III vorgesehen, wobei zwischen diesen Räumen ein Salzbrückenraum II ausgebildet ist, der vom Kathodenraum I durch eine erste Membran, hier als AEM, und den Anodenraum III durch eine zweite Membran, hier als CEM, getrennt ist. Fig. 4 zeigt darüber hinaus einen weiteren Aufbau einer Elektrolysezelle, in dem sowohl die erste Ionenaustauschermembran, welche als Anionenaustauschermembran AEM ausgebildet ist, als auch die zweite Ionenaustauschermembran, welche als Kationenaustauschermembran CEM ausgebildet ist, nicht in direktem Kontakt mit der Kathode K bzw. respektive der Anode A sind. In solch einer Ausführungsform können die Kathode und die Anode als Vollelektrode ausgebildet sein, was nicht erfindungsgemäß ist. Die in Figur 4 gezeigte Elektrolysezelle kann ebenfalls in den in Figuren 1 bis 3 gezeigten Elektrolyseanlagen zum Einsatz kommen. Auch können die verschiedenen Halbzellen aus Figuren 1 bis 3, wie auch die entsprechenden angeordneten Bestandteile der Elektrolyseanlage, beliebig kombiniert werden, ebenso wie auch mit anderen (nicht dargestellten) Elektrolysehalbzellen.

Detailliertere Beschreibungen zu Figuren 1 bis 4 werden nachstehend in Verbindung mit dem erfindungsgemäßen Verfahren gemacht.

Gemäß bestimmten Ausführungsformen ist die zweite Ionenaustauschermembran als bipolare Membran ausgebildet, wobei bevorzugt eine Anionenaustauscherschicht der bipolaren Membran zum Anodenraum hin gerichtet ist und eine Kationenaustauscherschicht der bipolaren Membran zum Salzbrückenraum hin gerichtet ist. Dies ist insbesondere bei Verwendung wässriger Elektrolyte vorteilhaft, wie nachstehend diskutiert.

Ein solcher beispielhafter Spezial-Aufbau mit Bipolar-Membran ist in Figur 5 dargestellt, die beispielhaft einen 2-Membran-Aufbau zur CO₂-Elektro-Reduktion mit AEM auf Kathodenseite und Bipolar-Membran (CEM/AEM) auf Anodenseite zeigt, wobei hier wie auch in Figuren 1 bis 3 die Zufuhr von Katholyt k, Salzbrücke s (Elektrolyt für den Salzbrückenraum) und Anolyt a, sowie auch eine Rückführung R von CO₂, dargestellt ist und auf Anodenseite beispielhaft eine Oxidation von Wasser erfolgt. Die weiteren Bezugszeichen entsprechen denen in Fig. 1 bis 4.

In einer erfindungsgemäßen Doppelmembran-Zelle ist also auch ein Aufbau möglich, bei dem als zweite Ionenaustauschermembran eine Bipolar-Membran verwendet wird.

Bei einer Bipolar-Membran handelt es sich beispielsweise um ein Sandwich aus einer CEM und einer AEM. Es handelt sich dabei üblicherweise aber nicht um zwei aufeinandergelegte Membranen, sondern um eine Membran mit mindestens zwei Schichten. Die Darstellung in Figuren 5 und 6 mit AEM und CEM dient hierbei nur der Veranschaulichung der bevorzugten Orientierung der Schichten. Die AEM bzw. Anionenaustauscherschicht zeigt dabei zur Anode, die CEM bzw. Kationenaustauscherschicht zur Kathode. Diese Membranen sind sowohl für Anionen als auch Kationen nahezu unpassierbar. Die Leitfähigkeit einer Bipolar-Membran basiert demnach nicht auf der Transportfähigkeit für Ionen. Der Ionentransport erfolgt stattdessen üblicherweise durch Säure-Base-Disproportionierung von Wasser in der Mitte der Membran. Dadurch werden zwei entgegengesetzt geladene Ladungsträger generiert, die durch das E-Feld abtransportiert werden.

Die so generieten OH⁻ -Ionen können durch den AEM-Teil der bipolaren Membran zur Anode geleitet werden, wo sie oxidiert werden

40H⁻ **→** O₂ + 2H₂O + 4e⁻

und die "H⁺"-Ionen durch den CEM-Teil der bipolaren Membran in die Salzbrücke bzw. den Salzbrückenraum II, wo sie von dem kathodisch generierten HCO₃⁻ Ionen neutralisiert werden können.

HCO₃⁻ + H⁺ **→** CO₂ + H₂O

Da die Leitfähigkeit der Bipolar-Membran auf der Trennung von Ladungen in der Membran beruht ist jedoch üblicherweise mit einem höheren Spannungsabfall zu rechnen.

Der Vorteil eines solchen Aufbaus liegt in der Entkopplung der Elektrolytkreisläufe, da, wie bereits erwähnt, die Bipolar-Membran für sämtliche Ionen nahezu undurchlässig ist.

Hierdurch kann auch für eine basische Anodenreaktion ein Aufbau realisiert werden, der ohne ständige Nachführung und Abführung von Salzen oder Anodenprodukten auskommt. Dies ist sonst nur bei der Verwendung von Anolyten auf Basis von Säuren mit elektrochemisch inaktiven Anionen wie z.B. H₂SO₄ möglich. Bei Verwendung einer Bipolar-Membran können auch Hydroxid-Elektrolyten wie KOH oder NaOH verwendet werden. Hohe pH-Werte begünstigen thermodynamisch die Wasser-Oxidation und erlauben den Einsatz wesentlich günstigerer Anodenkatalysatoren, z.B. auf Eisen-Nickel-Basis, welche im Sauren nicht stabil wären.

Figur 6 zeigt im Detail eine Skizze zur Veranschaulichung der Funktionsweise einer Bipolar-Membran mit der Blockierung von Anionen A⁻ und Kationen C⁺.

Gemäß bestimmten Ausführungsformen kontaktiert die Anode die zweite Ionenaustauschermembran, und/oder gemäß bestimmten Ausführungsformen kontaktiert die Kathode die erste Ionenaustauschermembran, wie oben bereits beispielhaft beschrieben. Hierdurch ist eine gute Anbindung zum Salzbrückenraum möglich. Auch können elektrische Abschattungseffekte vermindert bzw. sogar vermieden werden.

Die vorteilhafte Vermeidung von elektrischen Abschattungseffekten kann hierbei wie folgt erläutert werden. Für einen effizienten Betrieb einer Elektrolysezelle ist üblicherweise sowohl eine elektrische als auch ionische Anbindung des elektrochemisch aktiven Katalysators erforderlich. Dies kann beispielsweise durch eine teilweise Durchdringung der Elektrode mit einem Elektrolyten erfolgen. Dies kann beispielsweise durch ionenleitfähige Komponenten (Ionomere) in der jeweiligen Elektrode bzw. den Elektroden sichergestellt werden. Das Ionomer stellt dann praktisch einen "ortsfesten" Elektrolyten dar.

Gemäß bestimmten, bevorzugten Ausführungsformen der Doppelmembran-Zelle sind sowohl Anode als auch Kathode direkt an der ersten bzw. zweiten Ionenaustauschermembran, beispielswiese umfassend jeweils einen Polymer-Elektrolyten, angebunden. Hierdurch könnten Abschattungseffekte durch mechanische Stützstrukturen in den Elektrolytkammern vermieden werden. Liegen nichtleitfähige Stützstrukturen direkt auf den elektrochemisch aktiven Flächen auf werden diese vom Ionentransport isoliert und sind inaktiv. Bevorzugt liegen jedoch aber die erste und die zweite Ionenaustauschermembran vollflächig auf und schaffen so eine vollflächige ionische Anbindung des Katalysators.

Figuren 7 und 8 veranschaulichen graphisch die Vorteile eines solchen "Zero-Gap"-Aufbaus in Bezug auf die Elektrodenabschattung durch mechanische Stützstrukturen, wobei in Figur 7 der Katalysator 1 der Elektrode (aktiv) und die mechanische Stützstruktur 4 gezeigt sind zwischen denen sich durch den flüssigen Elektrolyt 5 in einem Polymer-Elektrolyt 2 als Ionenaustauschermaterial Stellen des Polymer-Elektrolyten 3 mit wenig Ionenstrom bilden, während in Figur 8 inaktiver Katalysator 6 an der mechanischen Stützstruktur 4 gezeigt ist.

Gemäß bestimmten Ausführungsformen sind die Anode und/oder die Kathode auf der dem Salzbrückenraum abgewandten Seite mit einer leitfähigen Struktur kontaktiert. Die leitfähige Struktur ist hierbei nicht besonders beschränkt. Die Anode und/oder die Kathode werden gemäß bestimmten Ausführungsformen also von der der Salzbrücke abgewandten Seite durch leitfähige Strukturen kontaktiert. Diese sind nicht besonders beschränkt. Hierbei kann es sich beispielsweise um Kohlefließe, Metallschäume, Metallgestricke, Streckmetalle, Grafitstrukturen oder Metallstrukturen handeln.

In einem weiteren Aspekt betrifft die vorliegende Erfindung eine Elektrolyseanlage, umfassend die erfindungsgemäße Elektrolysezelle, weiter umfassend eine Rückführeinrichtung, die mit einer Abführung des Salzbrückenraums und einer Zuführung des Kathodenraums verbunden ist, welche dazu eingerichtet ist, ein Edukt der Kathodenreaktion, welches im Salzbrückenraum gebildet werden kann, wieder in den Kathodenraum zu führen. Die entsprechenden Ausführungsformen der Elektrolysezelle wie auch weitere beispielhafte Komponenten einer erfindungsgemäßen Elektrolyseanlage wurden bereits oben diskutiert und sind somit auch auf die erfindungsgemäße Elektrolyseanlage anwendbar.

Die erfindungsgemäße Elektrolyseanlage umfasst eine Rückführeinrichtung, die mit einer Abführung des Salzbrückenraums und einer Zuführung des Kathodenraums verbunden ist, welche dazu eingerichtet ist, ein Edukt der Kathodenreaktion, welches im Salzbrückenraum gebildet werden kann, wieder in den Kathodenraum zu führen. Dies ist insbesondere in Verbindung mit einer CEM als zweiter Ionenaustauschermembran in Kombination mit einer sauren Anodenreaktion, sowie bei einer Verwendung einer bipolaren Membran als zweiter Ionenaustauschermembran vorteilhaft.

In noch einem weiteren Aspekt betrifft die vorliegende Erfindung ein Verfahren zur Elektrolyse von CO₂, wobei eine erfindungsgemäße Elektrolysezelle oder eine erfindungsgemäße Elektrolyseanlage verwendet wird, wobei CO₂ an der Kathode reduziert wird und an der Kathode entstehendes Hydrogencarbonat durch die erste Ionenaustauschermembran zu einem Elektrolyten im Salzbrückenraum wandert. Ein weiter Übergang dieses Hydrogencarbonats in den Anolyten kann durch die zweite Ionenaustauschermembran unterbunden werden.

Die erfindungsgemäße Elektrolysezelle bzw. die erfindungsgemäße Elektrolyseanlage finden im erfindungsgemäßen Verfahren zur Elektrolyse von CO₂ Anwendung, weshalb Aspekte, welche im Zusammenhang mit diesen vorab und nachfolgend diskutiert werden, auch dieses Verfahren betreffen.

Mit dem erfindungsgemäßen Verfahren wird CO₂ elektrolysiert, wobei jedoch nicht ausgeschlossen ist, dass auf Kathodenseite neben CO₂ noch ein weiteres Edukt wie CO vorhanden ist, welches ebenfalls elektrolysiert werden kann, also ein Gemisch vorliegt, das CO₂ umfasst, sowie beispielsweise CO. Beispielsweise enthält ein Edukt auf Kathodenseite mindestens 20 Vol.% CO₂.

Im Salzbrückenraum befindet sich beim erfindungsgemäßen Verfahren hierbei üblicherweise ein Elektrolyt, der die elektrolytische Anbindung zwischen Kathodenraum und Anodenraum sicherstellen kann. Dieser Elektrolyt wird auch als Salzbrücke bezeichnet und ist erfindungsgemäß nicht besonders beschränkt, sofern es sich um eine, bevorzugt wässrige, Lösung von Salzen handelt.

Die Salzbrücke ist hierbei also ein Elektrolyt, bevorzugt mit hoher Ionenleitfähigkeit, und dient der Herstellung des Kontaktes zwischen Anode und Kathode. Gemäß bestimmten Ausführungsformen ermöglicht die Salzbrücke auch die Abführung von Verlustwärme. Zudem dient die Salzbrücke den anodisch und kathodisch generierten Ladungsträgern als Reaktionsmedium. Gemäß bestimmten Ausführungsformen ist die Salzbrücke eine Lösung von einem oder mehreren Salzen, auch als Leitsalze bezeichnet, welche nicht besonders beschränkt sind. Gemäß bestimmten Ausführungsformen hat die Salzbrücke eine Pufferkapazität, die ausreichen ist, um pH-Schwankungen im Betrieb sowie den Aufbau von pH-Gradienten innerhalb der Zelldimensionen zu unterdrücken. Der pH-Wert des 1:1 Puffers sollte dabei bevorzugt im neutralen Bereich liegen, um bei dem durch das CO₂/Hydrogencarbonat-System gegebenen neutralen pH Werten eine möglichst hohe Kapazität zu erreichen. Geeignet wäre demnach beispielsweise der Hydrogenphosphat/Dihydrogenphosphat Puffer, der z.B. einen 1:1 pH-Wert von 7.2 hat. Des Weiteren kommen bevorzugt Salze in der Salzbrücke zum Einsatz, die bei Spuren-Diffusion durch die Membranen nicht die Elektroden schädigen.

Da die Elektroden nicht direkt mit der Salzbrücke in Kontakt kommen, ist die chemische Natur des Salzbrücken-Elektrolyten wesentlich weniger beschränkt als bei anderen Zellkonzepten. So können beispielsweise auch Salze, die die Elektroden schädigen würden, wie z.B. Halogenide (Chlorid, Bromide **→** Schädigung Ag- oder Cu-Kathoden; Fluoride **→** Schädigung Ti-Anoden) oder von den Elektroden elektrochemisch umgesetzt würden, z.B. Nitrate oder Oxalate, einsetzt werden. Da der Ionentransport in die Elektroden unterbunden werden kann, kann auch mit höheren Konzentrationen gearbeitet werden. Insgesamt lässt sich somit eine hohe Leitfähigkeit der Salzbrücke gewährleisten, was zu einer Verbesserung der Energieeffizienz führt.

Darüber hinaus können auch im Anodenraum und/oder Kathodenraum Elektrolyte vorhanden sein, welche auch als Anolyt bzw. Katholyt bezeichnet werden, jedoch ist es erfindungsgemäß nicht ausgeschlossen, dass keine Elektrolyten in den beiden Räumen vorhanden sind und entsprechend beispielsweise nur Flüssigkeiten oder Gase zur Umsetzung in diese zugeführt werden, beispielsweise nur CO₂, ggf. auch als Mischung mit z.B. CO, zur Kathode und/oder Wasser oder HCl zur Anode. Gemäß bestimmten Ausführungsformen sind ein Anolyt und/oder Katholyt vorhanden, welche gleich oder verschieden sein können und sich von der Salzbrücke unterscheiden können oder dieser entsprechen können, beispielsweise hinsichtlich enthaltener Leitsalze, Lösungsmittel, etc.

Ein Katholyt ist hierbei der Elektrolytstrom um die Kathode und dient gemäß bestimmten Ausführungsformen der Versorgung der Kathode mit Substrat bzw. Edukt. Die folgenden Ausführungsformen sind beispielsweise möglich. Der Katholyt kann z.B. als Lösung des Substrates (CO₂) in einer flüssigen Trägerphase (z.B. Wasser), ggf. mit Leitsalzen, welche nicht beschränkt sind oder als Mischung des Substrates mit anderen Gasen (z.B. Wasserdampf + CO₂) vorliegen. Auch kann, wie oben beschrieben, das Substrat als Reinphase, z.B. CO₂, vorliegen. Entstehen bei der Reaktion ungeladene flüssige Produkte, können diese vom Katholyt ausgewaschen werden und können im Anschluss entsprechend auch optional abgetrennt werden.

Ein Anolyt ist ein Elektrolytstrom um die Anode und dient gemäß bestimmten Ausführungsformen der Versorgung der Anode mit Substrat bzw. Edukt sowie ggf. dem Abtransport von Anodenprodukten. Die folgenden Ausführungsformen sind beispielsweise möglich. Der Anolyt kann als Lösung des Substrates (z.B. Salzsäure = HCl_{aq} oder KCl) in einer flüssigen Trägerphase (z.B. Wasser), ggf. mit Leitsalzen, welche nicht beschränkt sind, oder als Mischung des Substrates mit anderen Gasen (z.B. Chlorwasserstoff = HCl_{g} + H₂O) vorliegen. Wie auch beim Katholyt kann das Substrat aber auch als Reinphase vorliegen, z.B. in Form von Chlorwasserstoffgas = HCl_{g}.

Gemäß bestimmten Ausführungsformen sind die Salzbrücke und ggf. der Anolyt und/oder Katholyt wässrige Elektrolyten, wobei dem Anolyt und/oder Katholyt ggf. entsprechende Edukte zugesetzt sind, welche an der Anode bzw. Kathode umgesetzt werden. Die Edukt-Zugabe ist hierbei nicht besonders beschränkt. So kann beispielsweise CO₂ einem Katholyten außerhalb des Kathodenraums zugegeben werden, oder kann auch durch eine Gasdiffusionselektrode zugegeben werden, oder kann auch nur als Gas zum Kathodenraum zugeführt werden. Entsprechende Überlegungen sind analog für den Anodenraum möglich, je nach eingesetztem Edukt, z.B. Wasser, HCl, etc., und gewünschtem Produkt.

Gemäß bestimmten Ausführungsformen umfasst der Salzbrückenraum einen hydrogencarbonathaltigen Elektrolyt. Hydrogencarbonat kann beispielsweise hier auch durch eine Reaktion von CO₂ und Wasser an der Kathode entstehen, wie nachfolgend noch weiter ausgeführt wird. Das Hydrogencarbonat kann beispielsweise im Salzbrückenraum mit vorhandenen Kationen, z.B. Alkalimetallkationen wie K⁺, ein Salz bilden. Dies ist insbesondere im Fall einer basischen Anodenreaktion der Fall, bei der die Alkalimetallkationen wie K⁺ stetig aus dem Anodenraum nachgeführt werden. Das entstehende Hydrogencarbonat-Salz kann so bis über die Sättigungskonzentration auf konzentriert werden, sodass es ggf. im Salzbrücken-Reservoir abgeschieden werden kann und nachfolgend abgetrennt werden kann. Durch eine Anionenaustauscherschicht bzw. weine AEM wird dabei eine Versalzung der Kathode verhindert. Eine Salzkristallisation im Salzbrückenraum sollte dabei bevorzugt steht vermieden werden. Gemäß bestimmten Ausführungsformen kann dabei der Elektrolyt, beispielsweise nach dem Verlassen der Zelle, gekühlt werden, um die Kristallisation im Reservoir einzuleiten und so dessen Konzentration zu senken.

Im Falle einer sauren Anodenreaktion kann gemäß bestimmten Ausführungsformen überschüssiges Hydrogencarbonat in der Salzbrücke durch die aus dem Anodenraum übertretenden Protonen zu CO₂ und Wasser zersetzt werden.

Gemäß bestimmten Ausführungsformen umfasst der Elektrolyt des Salzbrückenraums keine Säure. Hierdurch kann gemäß bestimmten Ausführungsformen die Erzeugung von Wasserstoff an der Kathode vermindert bzw. verhindert werden. Die Erzeugung von Wasserstoff ist nicht bevorzugt, da dieser durch reine Wasserstoffelektrolyseure energieeffizienter, weil mit niedrigerer Überspannung erzeugt werden kann. Ggf. kann er als Nebenprodukt in Kauf genommen werden.

Gemäß bestimmten Ausführungsformen enthält der Anodenraum kein Hydrogencarbonat. Hierdurch kann eine Freisetzung von CO₂ im Anodenraum unterbunden werden. Dies kann eine unerwünschte Verschränkung der Anodenprodukte mit CO₂ vermeiden. Gemäß bestimmten Ausführungsformen werden ein Anodengas, also ein gasförmiges Anodenprodukt, und CO₂ getrennt freigesetzt.

Entsprechende Überlegungen zur Salzbrücke und zum Salzbrückenraum, zum Anodenraum und zum Kathodenraum und darin ggf. vorhandenen Elektrolyten werden auch im Weiteren anhand von bestimmten Ausführungsformen der vorliegenden Erfindung weiter im Detail erläutert.

Eine erfindungsgemäße Elektrolysezelle bzw. ein Verfahren, bei dem diese verwendet wird, beispielsweise das erfindungsgemäße Verfahren zur Elektrolyse von CO₂, zeichnet sich durch die Einführung zweier ionenselektiver Membranen sowie einem Salzbrückenraum, der einen dritten Elektrolytstrom, die Salzbrücke, ermöglicht, aus, der zu beiden Seiten durch eine der Membranen begrenzt ist.

Schematische Darstellungen sind beispielsweise in Figuren 1 bis 4 gegeben. Dabei ist die erste Ionenaustauschermembran, z.B. eine AEM (Anion Exchange Membrane = AEM) selektiv für den Transport von Anionen und Protonen/Deuteronen. Sie ist zur Kathode hin orientiert. Die andere, zweite Ionenaustauschermembran, z.B. CEM (Cation Exchange Membrane = CEM), ist nahezu selektiv für den Transport von Kationen und Protonen/Deuteronen. Sie ist zur Anode orientiert. Dieser Ansatz vermindert oder unterdrückt die elektroosmotische Wanderung von Kationen durch die Kathode und vermeidet gleichzeitig die Kontamination des Anodenraums, beispielsweise eines Anodengases, mit CO₂ und damit dessen Verlust.

Beispielhafte verschiedene Betriebsmodi einer Doppelmembran-Zelle sind in Figuren 1 bis 4 gezeigt - in Figuren 1 bis 3 auch in Verbindung mit weiteren Bestandteilen einer erfindungsgemäßen Elektrolyseanlage, auch im Hinblick auf das erfindungsgemäße Verfahren. In den Figuren wird beispielhaft eine CO₂-Reduktion zu CO angenommen. Grundsätzlich ist das Verfahren aber nicht auf diese Reaktion beschränkt sondern kann auch für beliebige andere Produkte, bevorzugt gasförmige, verwendet werden.

Fig. 1 zeigt beispielhaft einen 2-Membran-Aufbau zur CO₂-Elektro-Reduktion mit einer sauren Anodenreaktion, Fig. 2 einen 2-Membran-Aufbau zur CO₂-Elektro-Reduktion mit einer basischen Anodenreaktion, und Fig. 3 einen Versuchsaufbau für eine Doppelmembran-Zelle, wie sie auch im erfindungsgemäßen Beispiel 1 verwendet wird. Fig. 4 zeigt darüber hinaus einen weiteren Aufbau einer Elektrolysezelle, in dem sowohl die erste Ionenaustauschermembran, welche als Anionenaustauschermembran AEM ausgebildet ist, als auch die zweite Anionenaustauschermembran, welche als Kationenaustauschermembran CEM ausgebildet ist, nicht in direktem Kontakt mit der Kathode K bzw. respektive der Anode A sind. In solch einer Ausführungsform können die Kathode und die Anode als Vollelektrode ausgebildet sein, wobei dies nicht erfindungsgemäß ist. Die in Figur 4 gezeigte Elektrolysezelle kann ebenfalls in den in Figuren 1 bis 3 gezeigten Elektrolyseanlagen zum Einsatz kommen. Auch können die verschiedenen Halbzellen aus Figuren 1 bis 3, wie auch die entsprechenden angeordneten Bestandteile der Elektrolyseanlage, beliebig kombiniert werden, ebenso wie auch mit anderen (nicht dargestellten) Elektrolysehalbzellen.

In den Figuren 1 bis 4 wie auch Figuren 5, 6 und 9 bis 12 haben hierbei die verwendeten Bezugszeichen die folgende Bedeutung:
I: Kathodenraum bzw. Katholyt-Kammer in der Zelle;
II: Salzbrückenraum bzw. Salzbrücken-Kammer in der Zelle;
III: Anodenraum bzw. Anolyt-Kammer in der Zelle;
K: Kathode;
A: Anode;
AEM: Anionenaustauschermembran bzw. Anionenaustauscherschicht;
CEM: Kationenaustauschermembran bzw. Kationenaustauscherschicht;
k: Katholyt
a: Anolyt
s: Salzbrücke
R: CO₂-Rückführung
GH: Gasbefeuchter (gas humidification)
GC: Gaschromatografie (speziell für Beispiel 1)
In Figuren 3 und 11 ist das Metall M ein einwertiges Metall, welches nicht besonders beschränkt ist, beispielsweise ein Alkalimetall wie Na und/oder K.

Es sind beispielsweise folgende Reaktionen möglich:

### 1. Salzbildung (bei basischer Anodenreaktion)

An der Kathode können nach folgender Gleichung, beispielhaft für die Umsetzung von CO₂ zu CO, HCO₃⁻ Ionen gebildet werden.

3CO₂ + H₂O + 2e- **→** CO + 2HCO₃⁻

Diese können in der Salzbrücke mit anodisch generierten Kationen (z.B. K⁺) kombinieren und ein Salz bilden. Mit fortschreitender Umsetzung wird schließlich die Löslichkeit des Salzes in der Salzbrücke überschritten und dieses ausfallen.

K⁺ + HCO₃⁻ **→** KHCO₃

Das Fällen des Salzes kann hierbei gemäß bestimmten Ausführungsformen in kontrollierter Weise erfolgen, z.B. in einem gekühlten Kristallisator. Um eine Konstanz des Systems sowie eine hohe Reinheit des auskristallisierenden Salzes - beispielsweise zur kommerziellen Nutzung - zu gewährleisten, kann die Zusammensetzung der Salzbrücke gemäß bestimmten Ausführungsformen so gewählt werden, dass das Hydrogenkarbonat des an der Anode generierten Kations die Komponente mit der geringsten Löslichkeit ist. Ein entsprechendes Verfahren ist beispielsweise in der WO 2017/005594 beschrieben.

Des Weiteren kommen bevorzugt Salze in der Salzbrücke zum Einsatz, die bei Spuren-Diffusion durch die Membranen nicht die Elektroden schädigen. Im Falle von K⁺ könnte z.B. als Salzbrücke KF oder auch KHCO₃ selbst nahe der Sättigungskonzentration oder Mischen beider Salze einsetzt werden.

### 2. Neutralisation (bei saurer Anodenreaktion)

Im Falle einer sauren Anodenreaktion können die kathodisch generierten HCO₃⁻ Ionen durch die anodisch generierten Protonen neutralisiert werden.

H⁺ + HCO₃⁻ **→** H₂O + CO₂

Hierbei kommt es zur Freisetzung von gasförmigem CO₂ in der Salzbrücke. Dieses wird bevorzugt effektiv aus der Zelle abgeführt und wird weiter bevorzugt in den Katholyten k zurückgeführt.

Da dieses Gas nie mit dem Anolyten direkt in Kontakt kommt, sind keine Kontaminationen durch Anodenprodukte, die die Kathode schädigen könnten (z.B. Cl₂ oder O₂), denkbar.

Entstehen beispielsweise bei der gegebenen Umsetzung anionische Produkte wie Formiat oder Acetat, werde diese ebenfalls von der Salzbrücke abtransportiert und können gemäß bestimmten Ausführungsformen durch eine geeignete Vorrichtung abgetrennt werden.

### 3. Neutralisation (bei Ausführung der zweiten Ionentauschermembran als Bipolar-Membran)

Auch im Falle der Bipolar-Membran findet in der Salzbrücke eine Neutralisation des kathodisch generierten Hydrogenkarbonates statt.

H⁺ + HCO₃⁻ **→** H₂O + CO₂

Im Unterschied zum Aufbau mit CEM in Verbindung mit einer sauren Anodenreaktion stammen die Protonen hier allerdings nicht aus der adonischen Umsetzung, sondern aus der Dissoziation von Wasser in der Bipolar-Membran. Die genaue Natur der Anodenreaktion ist damit hier nicht von Bedeutung.

H₂O **→** H⁺ + OH⁻

In einem weiteren Aspekt betrifft die vorliegende Erfindung die Verwendung einer erfindungsgemäßen Elektrolysezelle oder einer erfindungsgemäßen Elektrolyseanlage zur Elektrolyse von CO₂.

Gemäß bestimmten Ausführungsformen ist das erfindungsgemäße Verfahren eine Hochdruckelektrolyse.

### Vorteile im Zusammenhang mit einer Hochdruckelektrolyse:

Bei höherem Druck geht das Gleichgewicht CO₂/HCO₃⁻ in Richtung HCO₃⁻, d.h. es wird weniger Gas freigesetzt. Diesen kann dann später durch teilweises Entspannen freigesetzt werden. Dadurch, dass weniger Gas in der Salzbrücke entsteht, ist deren Leitfähigkeit in Summe höher. Zudem erhöht eine höhere HCO₃⁻ Konzentration zusätzlich die Leitfähigkeit

Im Folgenden wird der neue erfindungsgemäße Aufbau einer Elektrolysezelle bzw. einer Elektrolyseanlage vier gängigen Elektrolysekonzepten gegenübergestellt, und es werden die Vorteile im Detail erläutert.

### Vergleichsbeispiel I: Vergleich mit 2-Kammer Zelle und AEM:

Figur 9 zeigt einen Zwei-Kammer Aufbau mit einer AEM als Membran, wobei die Bezugszeichen denen der Figuren 1 bis 4 entsprechen.

Derzeit wird vom einigen Entwicklern (z.B. Dioxide-Materials) ein 2-Kammer-Aufbau mit AEM für die CO₂-Elektrolyse vorgeschlagen. Dieser Aufbau ist jedoch im Vergleich zum oben gezeigten nicht vorteilhaft.

Zum einen können kathodisch generierte HCO₃⁻ Ionen durch die AEM zur Anode geleitet werden. Dabei kann das darin gebundene CO₂ wieder freigesetzt werden.

### Beispielgleichungen:

4 HCO₃⁻ **→** O₂ + 2 H₂O + 4e⁻ + **4CO₂**

2 HCO₃⁻ + 2HCl **→** Cl₂ + 2H₂O + 2e- + **2CO₂**

Hierdurch kann es einerseits zu einem massiven Verlust von CO₂ kommen (im Falle der Umsetzung zu CO kann bis zu doppelt so viel CO₂ verloren gehen als umgesetzt wird), zum anderen kann das Anodengas durch CO₂ kontaminiert werden, was eine kommerzielle Nutzung massiv erschwert.

Im Falle einiger Anodenreaktion (z.B. Cl₂-Entwickung) können auch Cl⁻ Anionen ungehindert zur Kathode wandern und diese schädigen.

Im vorliegenden 2-Membran-Aufbau kann beides durch die zweite Membran, welche einen Kationenaustauscher umfasst, beispielsweise eine kationen-selektive Membran, auf Anodenseite unterbunden werden.

### Vergleichsbeispiel II: Vergleich mit 2-Kammer Zelle und CEM:

Figur 10 zeigt einen Zwei-Kammer Aufbau mit einer CEM als Membran, wobei die Bezugszeichen denen der Figuren 1 bis 4 entsprechen.

Der gezeigte Aufbau stellt ein Adaption eines PEM (Protonen-Austausch-Membran) Elektrolyseurs zur Wasserstoff-Produktion dar. Da dieser eine CEM enthält kommt es zu keinem CO₂-Verlust über das Anodengas, da die CEM die Wanderung von HCO₃⁻ Ionen in den Anolyten verhindern kann.

Die ionische Anbindung der Kathode kann sich allerdings problematisch gestalten. Im Falle einer basischen Anodenreaktion würde ein Großteil des Ladungstransports durch Kationen wie K⁺ erfolgen, die in der Kathode nicht umgesetzt werden können. Dadurch kann es zu einer Akkumulation von Hydrogencarbonaten in der Kathode kommen, die schließlich ausfallen und den Gastransport blockieren können.

KOH + CO₂ **→** KHCO₃

Im Falle einer sauren Anodenreaktion werden Protonen zur Kathode transportiert. Da CEM's mit stark sauren Gruppen modifiziert sind kommt es zu einem sehr niedrigen pH-Wert an der Kathode, was für die CO₂-Reduktion durch konkurrierende H₂-Entwicklung unvorteilhaft sein kann.

### Vergleichsbeispiel III: Vergleich mit 3-Kammer Zelle und CEM:

Figur 11 zeigt einen Drei-Kammer Aufbau mit einer CEM als Membran, wobei die Bezugszeichen denen der Figuren 1 bis 4 entsprechen.

Der in Figur 11 gezeigte Aufbau wird beispielsweise bei der Chloralkali-Elektrolyse genutzt. Er unterscheidet sich von dem vorliegenden 2-Membran-Aufbau in erster Linie durch die fehlende AEM. Auch ein Analogon zu Fig. 3 ohne AEM ist möglich.

Bei diesen Aufbauten kann die Elektro-Osmose im Falle der CO₂-Umsetzung zum Problem werden. Da insbesondere Kationen positive Zeta-Potentiale haben, werden sie im Betrieb durch die Kathode in den Katholyt-Raum I gepumpt. Dort bilden Sie KHCO₃. Das Problem ist beispielsweise aus der ODC-ChlorAlkali-Elektrolyse (mit Sauerstoffverzehrkathode, "oxygen depolarised cathodes"; Kathoden-Substrat = O₂) bekannt. Dort wird als Gegenmaßnahme üblicherweise das O₂ mit Wasserdampf angereichert. Dadurch scheidet sich auf der Elektrode ein Kondensatfilm ab, der das entstehende KOH wegwäscht.

Da die Löslichkeit von KHCO₃ um ein vielfaches niedriger ist als die von KOH, kann diese Gegenmaßnahme im Falle hochkonzentrierter und damit hochleitfähiger Salzbrücken versagen. Dies kann dann zum Systemausfall führen.

Durch Einführung einer AEM wird der Ladungstransport von Kationen, die "in eine Sackgasse laufen" hin zu HCO₃⁻ Ionen verschoben, die durch die Salzbrücke abtransportiert werden können.

Im Falle einer sauren Anodenreaktion kann die elektro-osmotische Abführung von Kationen im in Figur 11 gezeigten Fall zu einer Kationen-Abreicherung der Salzbrücke führen, was zu einer verminderten Ionenleitfähikeit oder unerwünscht niedrigen pH-Werten führen kann.

Der Vorteil des hier gezeigten 2-Membran-Aufbaus liegt somit in der Unterdrückung des elektroosmotischen Abpumpens von Kationen in den Katholyten, was den Einsatz hochkonzentrierter Elektrolyten und hoher Stromdichten begünstigt. Gleichzeitig kann eine Kontamination des Anodengases durch CO₂ unterbunden werden.

### Vergleichsbeispiel IV: Vergleich mit 2-Kammer Zelle und Bipolar-Membran:

Figur 12 zeigt einen Zwei-Kammer Aufbau mit einer Bipolar-Membran als Membran, wobei die Bezugszeichen denen der Figuren 1 bis 4 entsprechen.

Für die CO₂-Elektrolyse sind ebenfalls Bipolar-Membranen im Gespräch. Hierbei handelt es sich im Prinzip um eine Kombination aus einer CEM und einer AEM, wie oben dargelegt. Im Unterschied zu der hier diskutierten Lösung gibt es jedoch keine Salzbrücke zwischen den Membranen, und die Membranbestandteile sind invers zur vorliegenden Erfindung orientiert: CEM zur Kathode, AEM zur Anode.

Für die CO₂ -Elektrolyse sind pH-Werte im Bereich der Kathode im neutralen bis basischen Bereich vorteilhaft. CEM's sind allerdings üblicherweise mit Sulfonsäure- oder anderen stark sauen Gruppen modifiziert. Ein an die Membran wie in Figur 12 angebundener Kathoden-Katalysator ist damit von stark saurem Medium umgeben, was die Wasserstoffentwicklung gegenüber der CO₂-Reduktion stark begünstigt.

Um einen neutralen pH-Wert am Kathodenkatalysator zu erhalten, müsste ein gepufferter Elektrolyt zwischen der Bipolar-Membran und der Kathode eingeführt werden. In diesem Fall träte aber die gleiche Kationenpumpwirkung auf wie in Vergleichsbeispiel III.

Die obigen Ausführungsformen, Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmalen der Erfindung. Insbesondere wird der Fachmann auch Einzelaspekte als Verbesserungen oder Ergänzungen zu der jeweiligen Grundform der vorliegenden Erfindung hinzufügen.

Die Erfindung wird im Anschluss mit Bezug auf verschiedene Beispiele davon weiter im Detail erläutert. Die Erfindung ist jedoch nicht auf diese Beispiele beschränkt.

### Beispiele

### Beispiel 1 (nicht erfindungsgemäß)

Eine erfindungsgemäße Elektrolyseanlage wurde entsprechend der Darstellung in Figur 3 im Labormaßstab verwirklicht. Die Funktionstüchtigkeit der Zelle konnte im Labormaßstab erfolgreich demonstriert werden. Als AEM und CEM wurden A201-CE (Tokuyama) sowie Nafion N117 (DuPont) verwendet. Als Salzbrücke diente 2M KHCO₃. 2.5M wässrige KOH und wassergesättigtes CO₂ dienten als Anolyt und Katholyt. Als Anode wurde ein Iridium-Mischoxid beschichtetes Titan-Blech verwendet. Die Anode war in diesem Fall nicht direkt mit der CEM verbunden. Die Kammer III lag also zwischen Anode und CEM, wie dargestellt. Als Kathode diente eine kommerzielle Kohlenstoff-GasDiffusion-Layer (Freudenberg H2315 C2) die mit einem Kupferbasierten Katalysator und dem anionenleitfähigen Ionomer AS-4 (Tokuyama) beschichtet war. Sie lag direkt auf der AEM an.

Bei einer Stromdichte von 100mA/cm⁻² konnten 30% Stromausbeute für Ethen sowie 26% Stromausbeute für CO zeitgleich erzielt werden. Die Zelle konnte ebenfalls, aber bei leicht niedrigeren Selektivitäten, bis 200mAcm⁻² betrieben werden. Trotz der nicht direkt auf der CEM platzierten Anode sowie nicht optimierter mechanischer Stützstrukturen in der Elektrolytkammer lag die Klemmspannung bei 100mAcm⁻² bei 4.7V.

Es wurden keine Gasblasen in der Salzbrücke beobachtet. Auch bei 200mAcm⁻² war kein deutliches "Backbleeding" (elektroosmotisch bedingter Flüssigkeitstransport durch die GDE von der Salzbrücke in den Katholyten) sowie keine Salzabscheidungen auf der GDE-Rückseite zu beobachten.

### Beispiel 2 (Vergleichsbeispiel) und Beispiel 3 (nicht erfindungsgemäß) :

Dem Aufbau aus Beispiel 1 wurde ein weiterer Aufbau gegenübergestellt, bei dem kein Kathoden-AEM-Verbund vorlag. Der weitere Aufbau entsprach dem des Beispiels 1, wobei als Kathode eine Silber-Kathode verwendet wurde (Beispiel 2). Als erfindungsgemäßes Beispiel wurde ein Versuchsaufbau entsprechend Beispiel 1 verwendet, wobei als Kathode jedoch eine Silber-Kathode verwendet wurde (Beispiel 3).

Fig. 13 zeigt den Vergleich zweier Chromatogramme aus Beispiel 3 und Beispiel 2. Diese wurden unter identischen Bedingungen: gleiche Stromdichte, Silber-Kathode, annähernd gleiche Faraday Effizienz (∼95% für CO) und gleichem CO₂ Überschuss aufgenommen.

Bei dem ersten Versuch (Beispiel 2; 11 in Fig. 13) wurde kein Kathoden-AEM Verbund eingesetzt und die Gasströme aus der Salzbrücke und dem Katholyten gezwungenermaßen vereinigt.

Im zweiten Versuch wurde eine Kathoden-AEM Verbund genutzt und das Gas in der Salzbrücke separat gemessen (analog Beispiel 1; 12 in Fig. 13).

Wie aus Fig. 13 hervorgeht ist der CO Anteil im Produktgas bei letzterem Experiment, entsprechend Beispiel 3, signifikant höher. Im ersten Fall liegt er bei 25%, im zweiten bei 34%.

Bei einem Gas in der Salzbrücke, welches in Beispiel 3 beobachtet wurde, handelte es sich um fast reines CO₂ >99% das damit direkt dem Kathoden-Feed wieder zugeführt werden kann. Die kathodischen Produkte traten nur in Spuren (∼ 6‰ H₂ / ∼2 ‰ CO) durch die AEM.

Dies zeigt die Eignung von Doppelmembran-Zellen für die Anreicherung des Produktgases mit CO₂, ohne dieses zu verlieren.

## Patentansprüche

1. Elektrolysezelle, umfassend
- einen Kathodenraum umfassend eine Kathode;
- eine erste Ionenaustauschermembran, welche einen Anionenaustauscher enthält und welche an den Kathodenraum angrenzt;
- einen Anodenraum umfassend eine Anode; und
- eine zweite Ionenaustauschermembran, welche einen Kationenaustauscher enthält und welche an den Anodenraum angrenzt;
weiter umfassend einen Salzbrückenraum, wobei der Salzbrückenraum zwischen der erste Ionenaustauschermembran und der zweite Ionenaustauschermembran angeordnet ist,
wobei die Kathode als Gasdiffusionselektrode, als poröse gebundene Katalysatorstruktur, als partikulärer Katalysator auf einem Träger, als Beschichtung eines partikulären Katalysators auf der ersten Ionenaustauschermembran, als poröser leitfähiger Träger, in den ein Katalysator imprägniert ist, oder als nicht geschlossenes Flächengebilde ausgebildet ist, welche(r/s) ein Anionenaustauschermaterial enthält, wobei die Kathode ein Metall umfasst, das ausgewählt ist aus Cu, Ag, Au, Zn, und/oder ein Salz davon, und wobei die Kathode einen hydrophilen Zusatz umfasst, der ausgewählt ist aus TiO₂, Al₂O₃, MgO₂, Polysulfonen, Polyimiden, Polybenzoxazolen, und Polyetherketonen.

2. Elektrolysezelle nach Anspruch 1, wobei die Kathode die erste Ionenaustauschermembran kontaktiert.

3. Elektrolysezelle nach Anspruch 1 oder 2, wobei die Anode die zweite Ionenaustauschermembran kontaktiert.

4. Elektrolysezelle nach einem der vorigen Ansprüche, wobei die zweite Ionenaustauschermembran als bipolare Membran ausgebildet ist, wobei bevorzugt eine Anionenaustauscherschicht der bipolaren Membran zum Anodenraum hin gerichtet ist und eine Kationenaustauscherschicht der bipolaren Membran zum Salzbrückenraum hin gerichtet ist.

5. Elektrolysezelle nach einem der vorigen Ansprüche, wobei die Anode und/oder die Kathode auf der dem Salzbrückenraum abgewandten Seite mit einer leitfähigen Struktur kontaktiert sind.

6. Elektrolyseanlage, umfassend eine Elektrolysezelle nach einem der Ansprüche 1 bis 5, weiter umfassend eine Rückführeinrichtung, die mit einer Abführung des Salzbrückenraums und einer Zuführung des Kathodenraums verbunden ist, welche dazu eingerichtet ist, ein Edukt der Kathodenreaktion, welches im Salzbrückenraum gebildet werden kann, wieder in den Kathodenraum zu führen.

7. Verfahren zur Elektrolyse von CO₂, wobei eine Elektrolysezelle nach einem der Ansprüche 1 bis 5 oder eine Elektrolyseanlage nach Anspruch 6 verwendet wird, wobei CO₂ an der Kathode reduziert wird und an der Kathode entstehendes Hydrogencarbonat durch die erste Ionenaustauschermembran zu einem Elektrolyten im Salzbrückenraum wandert.

8. Verfahren nach Anspruch 7, wobei der Salzbrückenraum einen hydrogencarbonathaltigen Elektrolyt umfasst.

9. Verfahren nach Anspruch 7 oder 8, wobei der Elektrolyt des Salzbrückenraums keine Säure umfasst.

10. Verfahren nach einem der Ansprüche 7 bis 9, wobei der Anodenraum kein Hydrogencarbonat enthält.

11. Verfahren nach einem der Ansprüche 7 bis 10, wobei ein Anodengas und CO₂ getrennt freigesetzt werden.

12. Verwendung einer Elektrolysezelle nach einem der Ansprüche 1 bis 5 oder einer Elektrolyseanlage nach Anspruch 6 zur Elektrolyse von CO₂.

## Claims

1. Electrolysis cell comprising
- a cathode space comprising a cathode;
- a first ion exchange membrane that contains an anion exchanger and that adjoins the cathode space;
- an anode space comprising an anode; and
- a second ion exchange membrane that contains a cation exchanger and that adjoins the anode space;
further comprising a salt bridge space, where the salt bridge space is disposed between the first ion exchange membrane and the second ion exchange membrane,
wherein the cathode takes the form of a gas diffusion electrode, of a porous bound catalyst structure, of a particulate catalyst on a support, of a coating of a particulate catalyst on the first ion exchange membrane, of a porous conductive support impregnated with a catalyst, or of a noncontinuous two-dimensional structure, containing an anion exchange material, wherein the cathode comprises a metal selected from Cu, Ag, Au, Zn and/or a salt thereof, and wherein the cathode comprises a hydrophilic additive selected from TiO₂, Al₂O₃, MgO₂, polysulfones, polyimides, polybenzoxazoles, and polyether ketones.

2. Electrolysis cell according to Claim 1, wherein the cathode is in contact with the first ion exchange membrane.

3. Electrolysis cell according to Claim 1 or 2, wherein the anode is in contact with the second ion exchange membrane.

4. Electrolysis cell according to any of the preceding claims, wherein the second ion exchange membrane takes the form of a bipolar membrane, preferably with an anion exchange layer of the bipolar membrane directed toward the anode space and a cation exchange layer of the bipolar membrane directed toward the salt bridge space.

5. Electrolysis cell according to any of the preceding claims, wherein the anode and/or the cathode is in contact with a conductive structure on the side remote from the salt bridge space.

6. Electrolysis system comprising an electrolysis cell according to any of Claims 1 to 5, further comprising a recycling unit which is connected to an outlet from the salt bridge space and an inlet into the cathode space and which is set up to conduct a reactant from the cathode reaction that can be formed in the salt bridge space back into the cathode space.

7. Method of electrolysis of CO₂, wherein an electrolysis cell according to any of Claims 1 to 5 or an electrolysis system according to Claim 6 is used, wherein CO₂ is reduced at the cathode and hydrogencarbonate formed at the cathode migrates through the first ion exchange membrane to an electrolyte in the salt bridge space.

8. Method according to Claim 7, wherein the salt bridge space comprises a hydrogencarbonate-containing electrolyte.

9. Method according to Claim 7 or 8, wherein the electrolyte in the salt bridge space does not comprise any acid.

10. Method according to any of Claims 7 to 9, wherein the anode space does not contain any hydrogencarbonate.

11. Method according to any of Claims 7 to 10, wherein an anode gas and CO₂ are released separately.

12. Use of an electrolysis cell according to any of Claims 1 to 5 or of an electrolysis system according to Claim 6 for electrolysis of CO₂.

## Revendications

1. Cellule d'électrolyse comprenant
- un compartiment cathodique comprenant une cathode ;
- une première membrane échangeuse d'ions, qui contient un échangeur d'anions et qui est voisine du compartiment cathodique ;
- un compartiment anodique comprenant une anode ;
- une deuxième membrane échangeuse d'ions, qui contient un échangeur de cations et qui est voisine du compartiment anodique ;
comprenant en outre un espace formant pont de sel, l'espace formant pont de sel étant disposé entre la première membrane échangeuse d'ions et la deuxième membrane échangeuse d'ions,
dans laquelle la cathode est constituée sous la forme d'une électrode à diffusion de gaz, sous la forme d'une structure de catalyseur à liaison poreuse, sous la forme d'un catalyseur particulaire sur un support, sous la forme d'un revêtement d'un catalyseur particulaire sur la première membrane échangeuse d'ions, sous la forme d'un support conducteur poreux, dans lequel est imprégné un catalyseur ou sous la forme de structures planes non fermées, qui contient une matière échangeuse d'anions, dans laquelle la cathode comprend un métal choisi parmi Cu, Ag, Au, Zn et/ou l'un de leurs sels et dans laquelle la cathode comprend un additif hydrophile choisi parmi TiO₂, Al₂O₃, MgO₂, les polysulfones, les polyimides, les polybenzoxazoles et les polyéthercétones.

2. Cellule d'électrolyse suivant la revendication 1, dans laquelle la cathode est en contact avec la première membrane échangeuse d'ions.

3. Cellule d'électrolyse suivant la revendication 1, dans laquelle l'anode est en contact avec la deuxième membrane échangeuse d'ions.

4. Cellule d'électrolyse suivant l'une des revendications précédentes, dans laquelle la deuxième membrane échangeuse d'ions est constituée sous la forme d'une membrane bipolaire, dans laquelle de préférence une couche échangeuse d'anions de la membrane bipolaire est tournée vers le compartiment anodique et une couche échangeuse de cations de la membrane bipolaire est tournée vers l'espace formant pont de sel.

5. Cellule d'électrolyse suivant l'une des revendications précédentes, dans laquelle l'anode et/ou la cathode sont du côté loin de l'espace formant pont de sel en contact avec une structure conductrice.

6. Installation d'électrolyse, comprenant une cellule d'électrolyse suivant l'une des revendications 1 à 5, comprenant en outre un dispositif de retour, qui communique avec une sortie de l'espace formant pont de sel et avec une entrée du compartiment cathodique, qui est conçu pour retourner au compartiment cathodique un éduit de la réaction à la cathode, qui peut se former dans l'espace formant pont de sel.

7. Procédé d'électrolyse du CO₂, dans lequel on utilise une cellule d'électrolyse suivant l'une des revendications 1 à 5 ou une installation d'électrolyse suivant la revendication 6, dans lequel on réduit du CO₂ à la cathode et on fait migrer du bicarbonate, créé à la cathode, à travers la première membrane échangeuse d'ions vers un électrolyte dans l'espace formant pont de sel.

8. Procédé d'électrolyse du CO₂ dans lequel on utilise une cellule d'électrolyse suivant la revendication 7, dans lequel l'espace formant pont de sel comprend un électrolyte contenant du bicarbonate.

9. Procédé d'électrolyse du CO₂ dans lequel on utilise une cellule d'électrolyse suivant la revendication 7 ou 8, dans lequel l'électrolyte de l'espace formant pont de sel ne contient pas d'acide.

10. Procédé d'électrolyse du CO₂ dans lequel on utilise une cellule d'électrolyse suivant l'une des revendications 7 à 9, dans lequel le compartiment anodique ne contient pas de bicarbonate.

11. Procédé d'électrolyse du CO₂ dans lequel on utilise une cellule d'électrolyse suivant l'une des revendications 7 à 10, dans lequel un gaz d'anode et du CO₂ se dégagent de manière séparée.

12. Utilisation d'une cellule d'électrolyse suivant l'une des revendications 1 à 5 ou d'une installation d'électrolyse suivant la revendication 6, pour l'électrolyse du CO₂.
